# DEMANDE DE BREVET EUROPEEN

(11) **EP 4 755 360 A1**
(43) Date de publication de la demande: **10.06.2026**
(21) Numéro de dépôt: 25221557.9
(22) Date de dépôt: 08.12.2025
(51) Int. Cl.: A61G 5/04, A61G 5/10

(54) **MODULE D'ASSISTANCE MANUEL OU ÉLECTRIQUE POUR FAUTEUIL ROULANT ET INSTALLATION LE COMPORTANT**

(30) Priorité: 09.12.2024 FR 2413690
(71) Demandeur: Gosciewska Fournier, Ewa, 25640 La Tour de Scay (FR)
(72) Inventeur: Gosciewska Fournier, Ewa, 25640 La Tour de Scay (FR)

(57) **Abrégé**

Module d'assistance manuel ou électrique (1) pour fauteuil roulant (2) comprenant au moins un système de verrouillage central (9) auquel est solidarisé un train avant directeur (10) comprenant au moins deux fourches (11) et au moins deux roues directrices (12), l'ensemble train avant directeur comprenant au moins deux fourches et au moins deux roues directrices étant mobile en rotation autour de l'axe longitudinal dudit train avant directeur (10), ledit module d'assistance manuel ou électrique (1) comprenant encore un système d'arrimage (13) au fauteuil roulant (2), caractérisé en ce que ledit train avant directeur (10) est monté pivotant, par rapport audit système d'arrimage (13), autour d'un axe perpendiculaire à l'axe longitudinal dudit train avant directeur (10).

## Description

### Domaine technique

L'invention a trait à un module d'assistance manuel ou électrique pour fauteuil roulant apte à former un véhicule motorisé une fois solidarisé à un fauteuil roulant. Ce module comporte au moins un système de verrouillage central auquel est solidarisée une direction à l'extrémité de laquelle est associée une fourche d'au moins deux roues directrices, ledit système de verrouillage central étant solidarisée également à un système d'accrochage apte à être solidarisé à un avant d'un châssis d'un fauteuil roulant.

La présente invention concerne plus particulièrement le domaine des fauteuils roulants pour personnes ayant des difficultés pour se déplacer, notamment des personnes âgées ou en situation de handicap.

L'invention a trait également à une installation comportant un fauteuil roulant équipé d'un tel module d'assistance manuel ou électrique pour fauteuil roulant.

### Technique antérieure

De manière usuelle, un fauteuil roulant comporte essentiellement un châssis surmonté d'un siège et d'un dossier tout en reposant au sol au travers, d'une part, de grandes roues arrière et, d'autre part, de deux petites roues avant directrices. En partie avant, ce châssis reçoit encore une potence repose-pieds rattachée à des montants du châssis avant notamment tubulaires.

Si les petites roues directrices avant facilitent l'orientation du fauteuil roulant en cas de déplacement à petite vitesse et sur sol régulier, il est indispensable qu'à ces deux petites roues avant directrices se substitue une ou plusieurs roues directrices de diamètre plus conséquent lorsque l'on cherche à soumettre ce fauteuil roulant à une vitesse de déplacement plus conséquente et/ou à un roulage sur sol irrégulier.

Ainsi, il est connu des fauteuils roulants pour pratique sportive à système d'entraînement à manivelle, similaire à un pédalier de vélo, permettant de former un guidon pour diriger le fauteuil, sachant qu'à un tel système d'entraînement manuel peut encore se substituer des moyens moteurs adaptés, notamment un moteur électrique, ledit fauteuil comportant également un guidon de direction.

D'ailleurs, tout comme pour les vélos, il existe, aujourd'hui, des systèmes d'entraînement manuels ou à assistance électrique pour de tels fauteuils roulants à pratique sportive.

Le problème de ces derniers consiste, la plupart du temps, en ce qu'ils ne peuvent se substituer à un fauteuil roulant traditionnel dont l'encombrement et la maniabilité sont plus adaptés à un usage courant.

Aussi, comme on le comprend, une personne présentant un handicap limitant sa mobilité doit nécessairement disposer de deux types de fauteuils distincts dont l'un de configuration spécifique en fonction de l'usage sportif souhaité. C'est notamment le cas pour non seulement se déplacer dans un environnement citadin, mais aussi pour se déplacer hors des chemins goudronnés. Les petites roues du fauteuil roulant traditionnel sont en effet inadaptées à un déplacement sur un terrain accidenté.

Il existe des solutions de dispositifs adaptables pour fauteuils roulants aussi appelés assistances électriques comprenant au moins un système de verrouillage central auquel est solidarisé au moins une direction pour la réception, de manière pivotante, d'une fourche avant directrice reliée à un guidon. A ce système de verrouillage central est encore solidarisé un système d'arrimage au fauteuil roulant équipé d'un arbre central ou périphérique

Ces solutions, lorsqu'elles comprennent une roue avant motorisée, par exemple par un moteur électrique, sont très maniables mais leur stabilité en virage ou dans les dévers se dégrade, pouvant occasionner des chutes des utilisateurs.

Ces solutions, lorsqu'elles comprennent deux roues avant motorisées, par exemple chacune par un moteur électrique transforment l'ensemble attelé en quadricycle. L'ensemble ainsi constitué est rigide et la stabilité générale est améliorée dans la mesure où l'ensemble repose sur 4 roues.

Toutefois, L'ensemble ainsi rigidifié, la géométrie du train avant, et l'absence de suspension provoque mécaniquement le délestage de la roue avant extérieure en virage générant ainsi une perte d'adhérence et de motricité proportionnelle à l'angle du virage. Ce phénomène est connu sur les châssis de véhicules à quatre roues à châssis rigide comme les kartings ou certaines voitures monoplace de compétition.

Les deux parties ainsi solidarisées ne constituent plus qu'un ensemble rigide générant une direction lourde du fait qu'il supporte le poids de l'ensemble, comprenant le poids de l'utilisateur et le fauteuil roulant.

L'autre conséquence de cette rigidification de l'ensemble est que le châssis du fauteuil roulant subit des contraintes très importantes en torsion pouvant générer une rupture de certaines soudures ou articulations du fauteuil roulant.

L'objet du brevet est de résoudre l'ensemble des problèmes exposés ci-dessus en proposant un dispositif, de type 'interface', permettant une rotation indépendante de chaque partie de l'ensemble solidarisé afin de permettre aux deux roues arrière du fauteuil roulant et aux deux roues avant de l'assistance électrique d'être en contact avec le sol de façon indépendante et permanente.

### Résumé de l'invention

A cet effet, l'invention concerne un module d'assistance manuel ou électrique pour fauteuil roulant comprenant au moins un système de verrouillage central auquel est solidarisée à un train avant directeur comprenant au moins deux fourches et au moins deux roues directrices, l'ensemble train avant directeur comprenant au moins deux fourches et au moins deux roues directrices, chacune étant mobile autour d'un axe directeur distinct appelés axe directeur gauche et axe directeur droit, lesquels axes directeur étant sensiblement parallèles, ledit module d'assistance manuel ou électrique comprenant encore un système d'arrimage au fauteuil roulant, caractérisé en ce que ledit train avant directeur est monté pivotant, par rapport audit système d'arrimage, autour d'un axe transversal sensiblement perpendiculaire au plan longitudinal passant par lesdits deux axes directeurs.

Ainsi, la présence d'un axe de rotation transversal supplémentaire induit un degré de liberté supplémentaire entre le fauteuil roulant et le module d'assistance manuel ou électrique. Ceci va entrainer, la suppression de la torsion du cadre du fauteuil roulant lorsque les roues du module d'assistance manuel ou électrique sont braquées à gauche ou à droite.

Ce faisant les quatre roues de l'ensemble sont toujours en contact avec le sol ce qui améliore la motricité de l'ensemble.

Dans le cadre de la présente invention, le terme « axe directeur des roues directrices » fait référence aux axes sensiblement perpendiculaire au sol permettant d'orienter les roues (et donc le fauteuil roulant) vers la gauche ou la droite.

Selon un mode de réalisation préféré de l'invention, ledit train avant directeur est monté pivotant, par rapport audit système d'accrochage et par rapport audit système de verrouillage central, autour dudit axe transversal.

Selon un mode de réalisation préféré de l'invention, ledit axe transversal passe au niveau de la hauteur médiane dudit train avant directeur.

Dans le cadre de la présente invention, le terme « hauteur médiane » entend désigner la section droite dudit train avant directeur qui sépare ledit train avant directeur en deux portions de longueurs égales.

Dans le cadre de la présente invention, il est considéré que ledit axe transversal passe au niveau de la hauteur médiane pour autant que ledit axe transversal passe dans une portion du train avant directeur, qui comprend ladite section droite, dont la longueur est inférieure à 20%, préférentiellement à 10% et encore plus préférentiellement à 5% de la longueur totale dudit train avant directeur.

Selon un mode de réalisation préféré de l'invention, le pivotement autour dudit axe transversal est limitée, de part et d'autre de la verticale, à un angle prédéterminé.

Selon un mode de réalisation préféré de l'invention, le module d'assistance manuel ou électrique comprend un moyen apte à sélectionner ledit angle prédéterminé.

Selon un mode de réalisation préféré de l'invention, le pivotement autour dudit axe transversal est assuré par deux platines en vis-à-vis, une première platine associée audit système de verrouillage central et une deuxième platine associée audit train avant directeur.

Selon un mode de réalisation préféré de l'invention, à partir dudit système d'arrimage s'étendent deux bras de fixation.

Selon un mode de réalisation préféré de l'invention, le module d'assistance manuel ou électrique comporte uniquement deux roues directrices.

Selon un mode de réalisation préféré de l'invention, chaque bras de fixation comporte, à son extrémité, une pince, apte à être solidarisée à un montant des tubes de potences ou à l'axe des roues arrière d'un fauteuil roulant, ladite pince comprenant deux mâchoires, ainsi que des moyens de serrage manuel.

Selon un mode de réalisation préféré de l'invention, chaque bras de fixation comporte des tronçons successifs orientables les uns par rapport aux autres configurés pour permettre au bras de fixation de positionner sa pince en regard d'un montant des tubes de potences ou à l'axe des roues arrière d'un fauteuil roulant.

La présente invention concerne également une installation comportant un fauteuil roulant équipé d'un module d'assistance manuel ou électrique pour fauteuil roulant selon l'invention.

On forme ainsi simplement un ensemble quadricycle à moteur en assemblant le module d'assistance manuel ou électrique à un fauteuil roulant.

Selon un mode de réalisation préféré de l'invention, ledit ensemble comprend un jeu de grandes roues arrière de fauteuil roulant tout terrain et un jeu de grandes roues arrière de fauteuil roulant apte à un usage courant.

Selon un mode de réalisation préféré de l'invention, ledit ensemble comprend des moyens rapides de connexion à l'un ou l'autre jeu de grandes roues arrière de l'installation.

Les roues tout terrain sont particulièrement adaptées à un usage sportif sur un terrain accidenté, mais sont peu adaptées car encombrantes et peu maniables dans un usage courant.

Et de la même manière, le jeu de grandes roues arrière de fauteuil roulant apte à un usage courant ne permet pas une utilisation satisfaisante pour un usage sportif.

En fait, une fois le module assemblé sur le fauteuil roulant équipé de grandes roues arrière destinées à un usage courant, l'utilisateur peut remplacer facilement ce jeu de roues arrière par un jeu de grandes roues arrière destiné à un usage sportif. Ce remplacement peut se faire sans se lever du siège, ou en étant aidé par une autre personne.

Et en fin d'utilisation sportive, l'utilisateur peut remettre les grandes roues arrière destinées à un usage courant.

### Brève description des figures

[Fig. 1] est une représentation schématisée de face et de de profil d'un fauteuil roulant équipé d'un module d'assistance manuel ou électrique selon l'art antérieur avec les roues droites.
[Fig. 2] est une représentation schématisée de face et de de profil d'un fauteuil roulant équipé d'un module d'assistance manuel ou électrique selon l'art antérieur avec les roues braquées.
[Fig. 3] est une représentation schématisée de face et de de profil d'un fauteuil roulant équipé d'un module d'assistance manuel ou électrique selon l'invention avec les roues droites.
[Fig. 4] est une représentation schématisée de face et de de profil d'un fauteuil roulant équipé d'un module d'assistance manuel ou électrique selon l'invention avec les roues braquées.
[Fig. 5] est une représentation schématisée d'un système d'arrimage accrochée à une assistance à 2 roues selon l'invention, sur laquelle des flèches illustrent la rotation supplémentaire permise autour de l'axe transversal.

### Description détaillée de l'invention

Tel que représentée dans les [Fig. 3] [Fig. 4], la présente invention a trait à un module d'assistance manuel ou électrique 1 pour fauteuil roulant 2. Celui-ci comporte, de manière usuelle, un siège 3 se prolongeant en partie arrière par un dossier 4. Ce fauteuil roulant 2 comporte encore, dans cette partie arrière, deux grandes roues 5 tandis qu'en partie avant, il est équipé de petites roues directrices 6. Les termes avant et arrière sont définis par rapport à l'assise dudit fauteuil et notamment son dossier. La face avant dudit dossier est destinée à recevoir le dos de l'utilisateur, alors que la face arrière est la face libre lorsque l'utilisateur est installé sur le fauteuil.

Au niveau de cette partie avant du fauteuil roulant 2, celui-ci comporte encore un châssis avant 7. Sur cette dernière, en particulier sur des montants 8 du châssis avant 7, peut, par exemple, se fixer le module d'assistance manuel ou électrique 1.

Celui-ci comporte, essentiellement, un système de verrouillage central 9 sur laquelle est fixé un train avant directeur 10 pour la réception, de manière pivotante autour de deux axes directeurs distincts, parallèles et confondus à un plan longitudinal A, de fourches 11 recevant en partie inférieure et de manière rotative au moins deux roues directrices 12. Sur le mode de réalisation illustré la fourche 11 reçoit deux roues directrices 12.

Selon le mode de réalisation présenté, le train avant directeur est constitué d'une direction pivotant autour de son axe longitudinal à l'extrémité duquel sont associés les fourches 11 et les roues 12.

Le train avant directeur 10 est monté pivotant autour d'un axe B. Ce dernier est sensiblement perpendiculaire au plan longitudinal A. La comparaison entre la [Fig. 2] (représentant un module de l'art antérieur) et la [Fig. 4] (représentant un module selon l'invention) montre que la possibilité de faire pivoter le train avant directeur 10 autour de l'axe B permet de maintenir les deux roues directrices 12 au sol quel que soit leur angle de braquage.

La hauteur du point de passage dudit axe B au niveau du train avant directeur 10 est préférentiellement au niveau de la mi-longueur dudit train 10. Toutefois pour s'adapter à des conditions particulières, ce point de passage peut être décalé vers le haut ou vers le bas.

Afin de faciliter le réglage de la hauteur dudit point de passage dudit axe B au niveau du train avant directeur 10, le module 1 selon l'invention peut avantageusement comprendre des moyens de réglage (non représentés) dédiés à cette fonction.

Selon un moyen de réalisation préféré de l'invention, ladite rotation autour de l'axe B est mise en œuvre entre le système de verrouillage central 9 et le train avant directeur 10 via deux platines 60, 70 en vis-à-vis, une première platine 60 associée audit système de verrouillage central 9 et une deuxième platine 70 associée audit train avant directeur 10.

Lesdites platines 60, 70 comprennent préférentiellement chacune une face plate en vis-à-vis l'une de l'autre. Afin d'assurer la rotation autour de l'axe B, une des faces peut comprendre un cylindre s'étendant perpendiculairement à partir de ladite face et la face en vis-à-vis peut comprendre un évidement congruent audit cylindre. Alternativement, les deux faces peuvent comprendre un évidement pouvant recevoir, lorsque les deux platines sont en place, une pièce associant les deux platines 60, 70 en rotation autour de l'axe B.

Avantageusement, ladite pièce associant les deux platines 60, 70 en rotation est un cylindre traversant en tout ou partie lesdites platines.

Selon un mode réalisation préféré de l'invention, les deux faces plates sont séparées par une plaque dite « plaque de glissement » intercalée entre les deux faces plates apte à minimiser le frottement entre les deux platines.

Selon un mode de réalisation encore plus préféré de l'invention, ladite plaque de glissement est constituée de polymère.

Il peut être avantageux de limiter l'angle maximum de rotation des platines 60, 70 l'une par rapport à l'autre. A cet effet, l'ensemble de platines 60, 70 peut comprendre avantageusement une butée et encore plus préférentiellement deux butées.

Selon un mode de réalisation préféré de l'invention, les platines 60, 70 comprennent en outre un moyen apte à résister à la rotation autour de l'axe B. Avantageusement, la résistance apportée par ledit moyen augmente avec angle de rotation du train avant directeur 10 par rapport à la verticale.

Lesdites butées peuvent être disposées indifféremment sur l'une ou l'autre platine 60, 70. A chaque butée correspond un élément de contact sur l'autre platine. La butée et l'élément de contact correspondant sont disposés de telle sorte à bloquer la rotation des deux platines 60, 70 l'une par rapport à l'autre au niveau d'une position prédéfinie.

Afin de pouvoir adapter l'angle maximale de rotation autour de l'axe B, la position de ladite butée et/ou dudit élément de contact peut être avantageusement réglée via des moyens de réglage correspondant.

Le module 1 selon l'invention, une fois assemblé à un fauteuil roulant 2, forme ainsi un ensemble plus stable que l'art antérieur et moins sujet à un renversement accidentel à grande vitesse, notamment dans les virages, ou lorsque le guidon vient à pivoter rapidement.

A noter que sur le système de verrouillage central 9 et/ou le train avant directeur 10 peuvent être rapportés divers moyens destinés à contribuer à l'entraînement de la ou les roues directrices 12. Il est en particulier illustré sur les [Fig. 1] - [Fig. 4] un support batterie 15 rapporté sur l'avant du train avant directeur 10 pour l'alimentation en énergie électrique d'un moteur d'entraînement électrique non représenté.

A noter également comme illustré sur les [Fig. 1] - [Fig. 4], que le train avant directeur 10 est avantageusement fixé sur le système de verrouillage central 9 ou sur la platine 70 en deux points, par des paires de boulons et écrous traversant à la fois des trous du train avant directeur 10 et le système de verrouillage central 9. Sur le système de verrouillage central 9 vient encore se fixer un système d'arrimage 13 d'où s'étendent deux bras de fixation définis aptes à être solidarisés au fauteuil roulant 2, en particulier aux montants des tubes de potences 7 ou à l'axe des roues arrières de ce dernier.

Dans ce but, ces bras de fixation comportent avantageusement, à leur extrémité, des moyens de fixation empruntant avantageusement la forme de pince comprenant deux mâchoires dont l'une au moins est mobile pour être resserrée sur l'autre.

Préférentiellement, ces mâchoires sont pivotantes autour d'un même axe sensiblement vertical. Avantageusement, la prise desdites mâchoires est de forme semi-cylindrique pour être en mesure d'enserrer aux montants des tubes de potence 7 de forme cylindrique.

A noter que chacun de ces bras de fixation peut être défini par plusieurs tronçons successifs qui, selon le cas, peuvent être pivotant les uns par rapport aux autres autour d'axes s'étendant dans différentes directions pour l'ajustement en inclinaison, en hauteur, etc... des pinces afin que chacune d'elle puisse coopérer, avec aisance, avec le fauteuil roulant 2. Ainsi, par une orientation ou un pivotement des tronçons successifs les uns par rapport aux autres.

Certains de ces tronçons peuvent encore être télescopiques l'un par rapport à l'autre, par exemple pour l'ajustement en écartement des pinces en fonction des contraintes rencontrées telles que, par exemple, l'écartement desdits montants 7 dans le cas d'une utilisation du module d'assistance manuel ou électrique 1 sur un autre modèle de fauteuil roulant 2.

De manière particulièrement avantageuse, le système d'arrimage 13 est rendu solidaire du système de verrouillage central 9 par l'intermédiaire de moyens d'articulation. Ceux-ci sont définis pour autoriser un pivotement de ce système d'arrimage 13 par rapport audit système de verrouillage central 9 autour d'un axe de levage sensiblement parallèle au sol et au plan longitudinal A selon une course limitée entre une position relevée dite position active surélevée ou position active de levage et une position abaissée dite de repos.

Dans cette position abaissée dite de repos, les pinces de ce système d'arrimage 13 sont définies pour venir s'engager, en vue d'y être fixées, sur le fauteuil-roulant 2. Par basculement autour de l'axe de levage du système d'arrimage 13 par rapport au système de verrouillage central 9, ce système d'arrimage 13 atteint sa position relevée dans laquelle il en résulte le décollement des roues directrices avant 12 du fauteuil-roulant 2 par rapport au sol.

Selon l'invention encore, le module d'assistance manuel ou électrique 1 comporte un levier de commande manuelle 14 monté basculant sur le système de verrouillage central 9 et coopérant avec le système d'arrimage 13 pour repousser celui-ci, selon le cas, depuis sa position relevée dans sa position abaissée ou inversement. Ce levier de commande manuelle 14 forme des moyens d'actionnement 14 à commande manuelle.

Selon un mode de réalisation préféré, lesdits moyens d'actionnement à commande manuelle (14) sont complétés par des moyens de blocage à commande de déblocage manuel pour garantir le maintien du système d'arrimage (13) dans sa position active surélevée.

Un tel module d'assistance manuel ou électrique 1 pour fauteuil roulant 2 peut avantageusement comprendre aussi des moyens de commande de l'orientation et de la rotation des roues directrices 12, non illustrés ici. Ces moyens de commande de l'orientation et de la rotation sont reliés par exemple aux roues 12 par des moyens de communication filaire ou à distance. Ces moyens de commande de l'orientation et de la rotation peuvent comporter un boitier de commande monté sur le système de verrouillage central 9 ou rapporté sur le fauteuil roulant 2.

On forme ainsi simplement une installation comportant un fauteuil roulant et un module selon l'invention, connecté et équipant ledit fauteuil roulant.

Selon un mode de réalisation complémentaire de cette installation non illustrée ici, l'installation comporte avantageusement un jeu de grandes roues arrière de fauteuil roulant tout terrain et un jeu de grandes roues arrière de fauteuil roulant apte à un usage courant.

De plus, le fauteuil roulant comporte avantageusement des moyens rapides de connexion à l'un ou l'autre jeu de grandes roues arrière de l'installation, au niveau d'axes du fauteuil traversant les moyeux des grandes roues.

Ces moyens rapides de connexion peuvent se présenter par exemple sous la forme d'un axe percé traversé par une goupille, ou toute autre solution alternative connue.

On peut ainsi intervertir simplement les jeux de grandes roues arrière du fauteuil roulant en fonction de l'usage attendu de l'installation sur un terrain accidenté ou non.

## Revendications

1. Module d'assistance manuel ou électrique (1) pour fauteuil roulant (2) comprenant au moins un système de verrouillage central (9) auquel est solidarisé un train avant directeur (10), l'ensemble train avant directeur comprenant au moins deux fourches et au moins deux roues directrices, chacune étant mobile autour d'un axe directeur distinct appelés axe directeur gauche et axe directeur droit, lesquels axes directeurs gauche et droit étant sensiblement parallèles, ledit module d'assistance manuel ou électrique (1) comprenant encore un système d'arrimage (13) au fauteuil roulant (2), **caractérisé en ce que** ledit train avant directeur (10) est monté pivotant, par rapport audit système d'arrimage (13), autour d'un axe transversal (B) sensiblement perpendiculaire au plan longitudinal (A) passant par lesdits deux axes directeurs.

2. Module d'assistance manuel ou électrique (1) pour fauteuil roulant (2) selon la revendication précédente **caractérisé en ce que** ledit train avant directeur (10) est monté pivotant, par rapport audit système d'arrimage (13) et par rapport audit système de verrouillage central (9), autour dudit axe transversal (B).

3. Module d'assistance manuel ou électrique (1) pour fauteuil roulant (2) selon l'une des revendications précédentes **caractérisé en ce que** ledit axe transversal (B) passe au niveau de la hauteur médiane dudit train avant directeur (10).

4. Module d'assistance manuel ou électrique (1) pour fauteuil roulant (2) selon l'une des revendications précédentes **caractérisé en ce que** le pivotement autour dudit axe transversal (B) est assuré par deux platines (60, 70) en vis-à-vis, une première platine (60) associée audit système de verrouillage central (9) et une deuxième platine (70) associée audit train avant directeur (10).

5. Module d'assistance manuel ou électrique (1) pour fauteuil roulant (2) selon l'une des revendications précédentes **caractérisé en ce qu'**à partir dudit système d'arrimage (13) s'étendent deux bras de fixation.

6. Module d'assistance manuel ou électrique (1) pour fauteuil roulant (2) selon l'une des revendications précédentes **caractérisé en ce que** le système d'arrimage (13) est mobile par rapport audit système de verrouillage central (9) entre, au moins, une position active surélevée et une position de repos, le module d'assistance manuel ou électrique (1) comportant encore des moyens d'actionnement à commande manuelle (14) sous forme d'un bras de levier (14) pour repousser le système d'arrimage (13) depuis sa position de repos dans sa position active surélevée et inversement, lesdits moyens d'actionnement à commande manuelle (14) étant complétés par des moyens de blocage à commande de déblocage manuel pour garantir le maintien du système d'arrimage (13) dans sa position active surélevée.

7. Module d'assistance manuel ou électrique (1) pour fauteuil roulant (2) selon l'une des revendications précédentes, **caractérisé par le fait que** le dispositif comporte uniquement deux roues directrices (12).

8. Module d'assistance manuel ou électrique (1) pour fauteuil roulant (2) selon la revendication 5, **caractérisé par le fait que** chaque bras de fixation comporte, à son extrémité, une pince, apte à être solidarisée aux montants des tubes de potences (7) ou à l'axe des roues arrières d'un fauteuil roulant (2), ladite pince comprenant deux mâchoires, ainsi que des moyens de serrage manuel.

9. Module d'assistance manuel ou électrique (1) pour fauteuil roulant (2) selon la revendication8, **caractérisé par le fait que** chaque bras de fixation comporte des tronçons successifs orientables les uns par rapport aux autres configurés pour permettre au bras de fixation de positionner sa pince en regard d'un montant avant d'un fauteuil roulant (2).

10. Installation comportant un fauteuil roulant (2) équipé d'un module d'assistance manuel ou électrique (1) pour fauteuil roulant (2) selon l'une des revendications précédentes.
